# FASCICULE DE BREVET EUROPEEN

(11) **EP 0 564 326 B1**
(45) Date de publication et mention de la délivrance du brevet: **11.10.1995**
(21) Numéro de dépôt: 93400759.2
(22) Date de dépôt: 24.03.1993
(51) Int. Cl.: E04H 15/18

(54) **Ensemble de fixation sur le sol d'éléments de structure d'une enceinte démontable**
Bodenverankerungsvorrichtung für Strukturelemente eines zerlegbaren Gebäudes
Anchoring set for structural elements of a collapsible enclosure

(30) Priorité: 03.04.1992 FR 9204118
(43) Date de publication de la demande: 06.10.1993
(73) Titulaire: TRIGANO, F-75165 Paris Cédex 19 (FR)
(72) Inventeur: Saint Olive, Robert, F-75007 Paris (FR)
(74) Mandataire: Dronne, Guy

(56) Documents cités:
- DE-U- 8 610 010
- FR-A- 1 130 512
- US-A- 4 885 877

## Description

La présente invention a pour objet une enceinte démontable munie d'ensembles de fixation sur le sol d'éléments de structure de l'enceinte.

De façon plus précise, la présente invention concerne un ensemble mécanique pour fixer sur le sol des éléments de structure formant l'armature d'une enceinte démontable du type constitué par des bâches qui sont tendues sur les éléments de structure formant ainsi la charpente de l'enceinte.

On utilise de plus en plus, notamment pour des expositions ou d'autres types de manifestations, des enceintes démontables qui se présentent sous la forme de tentes de grandes dimensions, ces tentes étant constituées par une armature formée par l'assemblage d'éléments de structure sur lesquels on tend des bâches pour réaliser le toit et les murs de l'enceinte. On comprend que pour ce type d'enceinte dont la mise en place n'a lieu que pour une durée limitée, il est souhaitable que le montage et le démontage de l'enceinte soient aussi simples que possible et puissent se faire aussi rapidement que possible.

Il est également souhaitable que le coût de fabrication des différentes pièces, notamment des éléments de structure de l'armature, soit aussi réduit que possible.

Une considération qui permet, d'une part, de réduire les coûts de fabrication et, d'autre part, de simplifier les opérations de montage et de démontage consiste dans le fait de prévoir autant que faire se peut des éléments standard pour constituer les différents éléments de structure ou du moins certaines catégories d'éléments de structure.

On comprend que les éléments de structure sont constitués par des poteaux verticaux sur lesquels sont montés des sablières et des arbalétriers pour définir le toit de l'enceinte ainsi que des éléments de traverse pour solidariser les poteaux entre eux. Les bâches, notamment celles qui constituent les murs latéraux de l'enceinte, sont le plus souvent engagées sur des traverses respectivement supérieures et inférieures, ces traverses étant horizontales et fixées sur les poteaux verticaux. Enfin, on comprend que les poteaux doivent être fixés à leur extrémité inférieure sur le sol où l'enceinte doit être dressée et il est souhaitable que cette fixation soit aussi simple que possible et ne nécessite aucun travaux de terrassement particuliers.

Un objet de la présente invention est de fournir une enceinte démontable munie d'ensembles de fixation sur le sol d'éléments de structure et notamment de l'extrémité inférieure des poteaux verticaux et d'une extrémité de barres horizontales de tension des bâches qui soient standard pour les différents poteaux quelle que soit leur position dans l'enceinte démontable et qui soit de plus d'une mise en oeuvre aisée et rapide.

Le document DE-U-8 610 010 décrit une structure démontable du type tente mais dans laquelle les éléments de fixation au sol des structures ne satisfont pas aux conditions énoncées ci-dessus

Pour atteindre ce but, selon l'invention, l'enceinte démontable comportant des éléments de structure fixés au sol par des ensembles de fixation, lesdits éléments de structure comprenant au moins un poteau vertical à section droite rectangulaire ayant un grand côté L et un petit côté l et au moins deux barres horizontales, une extrémité de chaque barre devant être solidarisée avec la partie inférieure dudit poteau, les ensembles de fixation comprenant chacun :
une semelle d'ancrage au sol comportant une plaque horizontale destinée à être fixée sur le sol et deux flasques parallèles entre eux et perpendiculaires à ladite plaque, la distance entre lesdits flasques étant légèrement supérieure au grand côté de la section droite dudit poteau ;
un organe de verrouillage apte à pénétrer dans deux orifices ménagés respectivement dans lesdits flasques et dans un trou traversant dudit poteau lorsque son extrémité inférieure est engagée entre lesdits flasques et à solidariser audit poteau une extrémité d'une première barre ; et
une pièce de renvoi comportant deux portions orthogonales entre elles, une desdites portions étant munie d'un orifice apte à recevoir ledit organe de verrouillage, la deuxième portion comportant un prolongement de fixation faisant saillie hors de ladite deuxième portion pour pénétrer dans un orifice ménagé à une extrémité de la deuxième barre horizontale, la distance entre ladite première portion et ledit prolongement de fixation étant sensiblement égal à la moitié de la longueur séparant les faces externes desdits flasques.

L'invention sera mieux comprise à la lecture de la description qui suit d'un mode de réalisation de l'invention donné à titre d'exemple non limitatif. La description se réfère aux figures annexées sur lesquelles :
- la figure 1 est une vue en perspective partielle d'une enceinte utilisant l'ensemble de fixation selon l'invention ;
- la figure 2 est une section horizontale d'un poteau appartenant à la structure de l'enceinte ;
- la figure 3 est une vue en perspective montrant les différentes parties de l'ensemble de fixation au sol;
- la figure 4a est une vue de dessus de la semelle d'ancrage au sol;
- la figure 4b est une vue en élévation de la semelle de fixation au sol;
- la figure 5a est une vue en élévation de la pièce de renvoi;
- la figure 5b est une vue de dessus de la pièce de renvoi;
- la figure 6 est une vue de dessus partiellement coupée montrant l'assemblage de deux poteaux verticaux et de deux barres horizontales ; et
- la figure 7 montre de façon schématique et en élévation la fixation de deux barres horizontales sur les poteaux verticaux à l'aide des ensembles de fixation sur le sol.

La figure 1 montre un exemple d'enceinte démontable munie d'ensembles de fixation au sol selon l'invention. Cette enceinte est constituée par des éléments de structure formant l'armature de l'enceinte sur lesquels des bâches sont montées pour constituer le toit et les murs verticaux de l'enceinte. Sur cette figure, on a représenté des poteaux verticaux d'angle 12, 14, un poteau vertical 16 pour définir le pignon de l'enceinte, et un poteau intermédiaire 18 pour définir le mur latérale de l'enceinte. On a également représenté des sablières telles que 20 et des arbalétriers tels que 22 fixées à l'extrémité supérieure des poteaux pour définir la structure du doit. On a également représenté un ensemble de barres horizontales supérieures 24 et un ensemble de barres horizontales inférieures 26 de tension des murs solidaires des poteaux sur lesquelles sont engagées les extrémités de bâches verticales 28 afin de constituer les murs verticaux de l'enceinte. La figure 1 montre également une bâche 30 constituant le toit de l'enceinte. Sur cette figure, on a également fait apparaître sous une forme simplifiée des ensembles de fixation au sol des poteaux référencés 32 et 34 pour les poteaux d'angles 12 et 14 et 36 pour le poteau 16 de pignon.

La figure 2 montre la section droite d'un poteau vertical. Il est de façon classique constitué par un profilé d'aluminium 40 de forme générale rectangulaire présentant un petit côté l et un grand côté L. Pour permettre la tenue des bords des bâches telles que 28, le profilé 40 définit deux gorges verticales 42 et 44 de forme circulaire présentant bien sûr une ouverture 46 pour permettre l'engagement d'un jonc disposé sur le bord de la bâche. Comme on le voit, les gorges 42 et 44 sont disposées de part et d'autre d'un petit côté du poteau. Comme le montre la figure 1 et comme le montre mieux la figure 7, compte tenu de la position des gorges 42 et 44 des poteaux verticaux, les poteaux d'angle 12 et 14 doivent être disposés avec leur grand côté parallèle au plan du pignon alors que le poteau central 16 doit être disposé avec son petit côté parallèle à ce plan.

On comprend également que l'ensemble de barres horizontales inférieures 26 doit être fixé sur les ensembles de fixation 32, 34 et 36. Dans le cas des poteaux d'angle 12 et 14, ces barres sont bien sûr perpendiculaires entre elles et l'ensemble de fixation doit comporter des moyens permettant de fixer ces barres selon des directions orthogonales. En outre, il faut que les éléments de fixation pour les poteaux d'angle prennent en compte la différence entre la grande longueur L et la petite longueur l de la section droite des poteaux de telle manière que l'entre-axe entre les poteaux quelle que soit leur position soit toujours la même afin de permettre l'utilisation de barres standard.

La figure 3 montre un mode préféré de réalisation de l'ensemble de fixation au sol 32 permettant la fixation du poteau d'angle 12 et des barres horizontales 50 et 52, la barre 50 étant parallèle au pignon de l'enceinte, la barre 52 étant parallèle à une de ces parois latérales formant un mur. L'ensemble de fixation 32 comporte une semelle d'ancrage au sol 54, un organe de verrouillage 56 et une pièce de renvoi 58. La semelle d'ancrage 54 est constituée essentiellement par une plaque horizontale 60 destinée à être fixée sur le sol et par deux flasques 62 et 64 parallèles entre eux et perpendiculaires à la plaque 60, c'est-à-dire que ces flasques sont verticaux. La plaque 60 comporte deux trous 61 et 63 pour le passage de piquets 65 qui sont enfoncés dans le sol.

Comme le montre mieux les figures 4a et 4b, la distance L'entre les flasques 62 et 64 est légèrement supérieure à la grande dimension L d'une section droite d'un poteau vertical. Ainsi, l'extrémité inférieure 12a du poteau peut être engagée entre les flasques. En outre, chaque flasque comporte un orifice respectivement référencé 66 et 68 qui présente un axe commun horizontal. L'extrémité inférieure 12a du poteau 12 est également munie de deux orifices 70 qui sont donc traversants pour le poteau et disposés parallèlement à la grande longueur L de la section droite du poteau. L'élément de verrouillage 56 est de préférence constitué par une goupille 72 qui peut être engagée dans les orifices 66 et 68 des flasques et dans les orifices 70 du poteau. La goupille 72 est équipée d'une goupille auxiliaire 74 solidarisée à la goupille principale par une chaînette et elle peut être engagée dans un orifice 76 ménagé à proximité d'une extrémité de la goupille 72 afin d'immobiliser celle-ci après son engagement dans les flasques et dans l'extrémité inférieure du poteau.

La pièce de renvoi 58 est constituée par une plaque en forme de L comportant une première portion 78 et une deuxième portion 80 orthogonales entre elles. La deuxième portion 80 est munie d'un orifice 84 tandis que la première portion 78 est munie d'un prolongement de fixation constitué, dans ce mode particulier de réalisation, par un téton 86 faisant saillie hors de la face externe de la portion 78. Pour réaliser la solidarisation des extrémités des barres 50 et 52, on met tout d'abord en place l'extrémité inférieure du poteau entre les flasques 62 et 64, on introduit alors la goupille 72, on engage également la pièce de renvoi sur la goupille de telle manière que celle-ci pénètre dans l'orifice 84 et on engage également sur l'extrémité de la goupille l'extrémité de la barre 52 qui est munie de l'orifice 88. On introduit alors la goupille annexe 74 dans l'orifice 76 pour assurer son immobilisation. Pour effectuer la fixation de la barre 50 on engage l'orifice 90 dont est munie l'extrémité de la barre 50 autour du béton 86 et une goupille annexe 92 qui peut être engagée dans l'orifice 93 ménagée dans le téton permet d'immobiliser l'extrémité de cette barre.

Comme on le voit sur la figure 5b, la distance L1 entre la portion 80 de la pièce de renvoi et son téton 86 est sensiblement égale à la moitié de la distance entre les faces externes des flasques 62 et 64 de la semelle d'ancrage. On comprend qu'ainsi, comme le montre mieux la figure 7, le téton 86 après le montage de la pièce de renvoi 58 se trouve dans le médian PP' du poteau 12. La figure 4a montre que les flasques 62 et 64 ne sont pas disposés symétriquement sur la plaque 60 mais qu'un de leurs bords est disposé au ras d'un bord de la plaque 60. Cette disposition facilite la mise en place éventuelle d'une porte rigide qui peut ainsi être montée au ras du poteau vertical engagé dans la semelle de fixation. De préférence, comme le montre la figure 7, une des extrémités des barres horizontales 26, 26', 50, 50' est munie d'un trou oblong 90 et son autre extrémité est en fait munie d'un trou circulaire 106. Cette disposition permet de compenser d'éventuelles dispersions dans les entre-axes entre les semelles de fixation. Cependant le trou circulaire permet un positionnement très précis de la barre par rapport au poteau à son extrémité correspondante. Cela est particulièrement intéressant dans le cas du montage d'une partie rigide.

Il découle de la description précédente que l'ensemble de fixation sur le sol est spécialement adapté au cas des poteaux d'angle 12 et 14 mais qu'il peut s'adapter aux poteaux centraux 16. En effet, comme on l'a déjà expliqué dans le cas des poteaux d'angle 12 ou 14, conformément à l'invention, on utilise la pièce de renvoi 58, ce qui permet la fixation d'une extrémité des barres selon les deux directions orthogonales et, dans le cas les figures 6 et 7, l'extrémité des barres telles que 50 et 50' sont directement engagées sur l'extrémité de l'organe de verrouillage 56 associé au poteau central. On voit ainsi qu'on réalise une standardisation des éléments de structure puisque les entre-axes entre les poteaux, qu'ils soient disposés dans un sens ou dans l'autre, sont les mêmes et que la semelle de fixation au sol et l'organe de verrouillage sont également les mêmes quelle que soit la position du poteau, seule l'adjonction de la pièce de renvoi conforme à l'invention ou non permettant l'adaptation à la position particulière du poteau.

Il faut également noter que les extrémités inférieures des poteaux verticaux sont montées sur les goupilles 72, elles-mêmes engagées dans les flasques des semelles d'ancrage. Il en résulte que les poteaux verticaux présentent une possibilité de pivotement autour des goupilles pour absorber des contraintes mécaniques éventuelles qui pourraient leur être appliquées par le reste de la structure. On voit que cette possibilité existe toujours pour les poteaux d'angle bien que leurs extrémités inférieures soient reliées à deux barres inférieures disposées orthogonalement. En effet, une des barres est solidaire de la pièce de renvoi 58 qui est elle-même montée pivotante sur la goupille 72, l'autre barre étant directement montée sur la goupille 72. En conséquence, même dans ce cas, on évite un encastrement rigide de l'extrémité inférieure du poteau.

## Revendications

1. Enceinte démontable comportant des éléments de structure fixés au sol par des ensembles de fixation, lesdits éléments de structure comprenant au moins un poteau vertical (12, 14) à section droite rectangulaire ayant un grand côté (L) et un petit côté (l) et au moins deux barres horizontales (50, 52), une extrémité de chaque barre devant être solidarisée avec la partie inférieure dudit poteau, les ensembles de fixation comprenant chacun :
une semelle d'ancrage au sol (54) comportant une plaque horizontale (60) destinée à être fixée sur le sol et deux flasques (62, 64) parallèles entre eux et perpendiculaires à ladite plaque, la distance entre lesdits flasques étant légèrement supérieure au grand côté (L) de la section droite dudit poteau;
un organe de verrouillage (56) apte à pénétrer dans deux orifices (66, 68) ménagés respectivement dans lesdits flasques et dans un trou traversant (70) dudit poteau lorsque son extrémité inférieure est engagée entre lesdits flasques et à solidariser audit poteau une extrémité d'une première barre (52); et
une pièce de renvoi (58) comportant deux portions (78, 80) orthogonales entre elles, une desdites portions (80) étant munie d'un orifice (84) apte à recevoir ledit organe de verrouillage (56), la deuxième portion (78) comportant un prolongement de fixation (86) faisant saillie hors de ladite deuxième portion pour pénétrer dans un orifice (90) ménagé à une extrémité de la deuxième barre horizontale (50), la distance entre ladite première portion et ledit prolongement de fixation étant sensiblement égal à la moitié de la longueur séparant les faces externes desdits flasques.

2. Enceinte démontable selon la revendication 1, caractérisé en ce que ladite semelle d'ancrage (54) est fixée sur le sol à l'aide piquets (65) traversant ladite plaque horizontale (60) par des orifices (61, 63) et enfoncés dans le sol.

3. Enceinte démontable selon l'une quelconque des revendications 1 et 2, caractérisé en ce que ledit organe de verrouillage (56) est une goupille (72).

4. Enceinte démontable selon l'une quelconque des revendications 1 à 3, caractérisé en ce que lesdits flasques (62, 64) de la semelle d'ancrage sont disposés au ras d'un bord de ladite plaque horizontale (60), ledit bord étant perpendiculaire auxdits flasques.

5. Enceinte démontable selon l'une quelconque des revendications 1 à 4, caractérisé en ce que l'orifice (90) ménagé à l'une des deux extrémités desdites barres (50, 52) est oblong.

6. Enceinte démontable selon la revendication 3, caractérisé en ce qu'une goupille auxiliaire (74) est solidaire de ladite goupille (72) et peut être engagée dans un orifice ménagé dans cette dernière.

7. Enceinte démontable selon l'une quelconque des revendications 1 à 6, caractérisé en ce que ledit prolongement de fixation est un téton (86) muni d'un orifice (93) dans lequel peut être engagée une goupille auxiliaire (92) solidaire de ladite pièce de renvoi (58).

## Claims

1. Collapsible enclosure comprising structural elements anchored to the ground by anchoring sets, the said structural elements including at least one vertical post (12, 14) with a rectangular cross section having a large side (L) and a small side (l) and at least two horizontal bars (50, 52), one end of each bar to be made integral with the lower part of the said post, the anchoring sets each including:
a stay block (54) comprising a horizontal plate (60) intended to be anchored to the ground and two parallel flanges (62, 64) perpendicular to the said plate, the distance between the said flanges being slightly greater than the large side (L) of the cross section of the said post;
a locking member (56) adapted to penetrate into two orifices (66, 68) formed respectively in the said flanges and into a hole traversing (70) the said post when its lower end is engaged between the said flanges and to make one end of a first bar (52) integral with the said post, and
a corner piece (58) comprising two portions (78, 80) at right angles to one another, one of the said portions (80) being provided with an orifice (84) adapted to receive the said locking member (56), the second portion (78) comprising an anchoring extension (86) projecting beyond the said second portion in order to penetrate into an orifice (90) formed at one end of the second horizontal bar (50), the distance between the said first portion and the said anchoring extensions being substantially equal to half the length separating the outer faces of the said flanges.

2. Collapsible enclosure according to claim 1, characterised in that the said stay block (54) is anchored to the ground with the aid of pegs (65) traversing the said horizontal plate (60) via orifices (61, 63) and driven into the ground.

3. Collapsible enclosure according to either of claims 1 and 2, characterised in that the said locking member (56) is a pin (72).

4. Collapsible enclosure according to any one of claims 1 to 3, characterized in that the said flanges (62, 64) of the stay block are disposed flush with an edge of the said horizontal plate (60), the said edge being perpendicular to the said flanges.

5. Collapsible enclosure according to any one of claims 1 to 4, characterized in that the orifice (90) formed at one of the two ends of the said bars (50, 52) is oblong.

6. Collapsible enclosure according to claim 3, characterised in that an auxiliary pin (74) is integral with the said pin (72) and can be engaged in an orifice formed in the latter.

7. Collapsible enclosure according to any one of claims 1 to 6, characterised in that the said anchoring extension is a projection (86) provided with an orifice (93) in which an auxiliary pin (92) integral with the said corner piece (58) can be engaged.

## Patentansprüche

1. Zerlegbares Gebäude mit Strukturelementen, die durch Verankerungsvorrichtungen am Boden befestigt sind, wobei die Strukturelemente mindestens einen vertikalen Pfeiler (12, 14) mit rechtwinkligem Querschnitt und einer langen Seite (L) und einer kurzen Seite (l) sowie mindestens zwei horizontale Stangen (50, 52) haben, wobei ein Ende jeder Stange an dem unteren Teil des Pfeilers zu befestigen ist, und die Verankerungsvorrichtungen jeweils aufweisen:
einen Bodenverankerungsfuß (54) mit einer horizontalen Platte (60) zur Verankerung am Boden mit zwei Halterungen (62, 64), die zueinander parallel und zur Platte rechtwinklig verlaufen, wobei die Entfernung zwischen den Halterungen etwas größer als die lange Seite (L) des Querschnitts des Pfeilers ist;
ein Verriegelungselement (56), das geeignet ist, durch zwei Öffnungen (66, 68) in den jeweiligen Halterungen und ein Loch durch (70) den Pfeiler zu gehen, wenn sich dessen unteres Ende zwischen den Halterungen befindet, und ein Ende einer ersten Stange (52) am Pfeiler zu befestigen; und
ein Winkelstück (58) mit zwei orthogonalen Teilen (78, 80), wobei eines der Teile (80) eine Öffnung (84) hat, die das Verriegelungselement (56) aufnehmen kann, und das zweite Teil (78) einen über dieses vorstehenden Befestigungsfortsatz (86) hat, um durch eine Öffnung (90) an einem Ende der zweiten horizontalen Stange (50) zu gehen, wobei die Entfernung zwischen dem ersten Teil und dem Befestigungsfortsatz im wesentlichen der Hälfte der Länge entspricht, die die Außenflächen der Halterungen trennt.

2. Zerlegbares Gebäude nach Anspruch 1, dadurch gekennzeichnet, daß das Verankerungsteil (54) mit Hilfe von Pflöcken (65) am Boden verankert ist, die durch die Öffnungen (61, 63) der horizontalen Platte (60) gehen und im Boden befestigt sind.

3. Zerlegbares Gebäude nach Anspruch 1 oder 2, dadurch gekennzeichnet, daß das Verriegelungselement (56) ein Stift (72) ist.

4. Zerlegbares Gebäude nach einem der Ansprüche 1 bis 3, dadurch gekennzeichnet, daß sich die Halterungen (62, 64) des Verankerungsfußes auf gleicher Höhe mit einem Rand der horizontalen Platte (60) befinden, wobei der Rand rechtwinklig zu den Halterungen verläuft.

5. Zerlegbares Gebäude nach einem der Ansprüche 1 bis 4, dadurch gekennzeichnet, daß die Öffnung (90) an einem der beiden Enden der Stangen (50, 52) länglich ist.

6. Zerlegbares Gebäude nach Anspruch 3, dadurch gekennzeichnet, daß ein Zusatzstift (74) an dem Stift (72) befestigt ist und durch die Öffnung in letzterem gesteckt werden kann.

7. Zerlegbares Gebäude nach einem der Ansprüche 1 bis 6, dadurch gekennzeichnet, daß der Befestigungsfortsatz ein Ansatz (86) mit einer Öffnung (93) ist, durch die ein Zusatzstift (92) gesteckt werden kann, der am Winkelstück (58) befestigt ist.
